# EUROPÄISCHE PATENTSCHRIFT

(11) **EP 2 323 116 B1**
(45) Veröffentlichungstag und Bekanntmachung des Hinweises auf die Patenterteilung: **25.07.2012**
(21) Anmeldenummer: 10185244.0
(22) Anmeldetag: 01.10.2010
(51) Int. Cl.: G08G 1/16

(54) **Verfahren zum Hinweisen auf eine Verkehrssituation**
Method for providing information about a traffic situation
Procédé destiné à indiquer une situation routière

(30) Priorität: 06.11.2009 DE 102009046497
(43) Veröffentlichungstag der Anmeldung: 18.05.2011
(73) Patentinhaber: Robert Bosch GmbH, 70442 Stuttgart (DE)
(72) Erfinder: Moennich, Joerg, 01159 Dresden (DE); Schaaf, Gunther, 70806 Kornwestheim (DE); Haug, Matthias, 74385 Pleidelsheim (DE)

(56) Entgegenhaltungen:
- DE-A1- 4 438 662
- DE-A1- 10 128 792
- DE-A1-102006 013 817

## Beschreibung

Die Erfindung betrifft ein Verfahren, eine Vorrichtung und eine Anordnung zum Hinweisen auf eine Verkehrssituation.

### Stand der Technik

Bekannt sind Assistenzsysteme wie sog. Spurhalteassistenten oder automatische Notbremsen aus dem Pkw-Bereich, die auch in Lkws und anderen langen und/oder überbreiten Fahrzeugen, z. B. Bussen, eingebaut werden. Weiterhin sind ebenso Fahrdynamikregelsysteme wie ESP für dieses Fahrzeugsegment bekannt.

Die Druckschrift DE 101 25 966 A 1 betrifft ein Kurvenwarnsystem für Kraftfahrzeuge, insbesondere für lange Kraftfahrzeuge. Eine Sensoreinrichtung erfasst den Lenkwinkel der Vorderachse des Kraftfahrzeuges und, falls mehrere lenkbare Achsen vorhanden sind, auch deren Lenkwinkel. Eine Erkennungseinrichtung erkennt Hindernisse in der seitlichen Umgebung des Kraftfahrzeugs. Wenn die Erkennungseinrichtung ein Hindernis erkennt, berechnet eine Berechnungseinrichtung anhand mindestens eines Lenkwinkels sowie der Fahrgeschwindigkeit des Kraftfahrzeugs voraus, ob eine Kollision mit dem Hindernis droht, und erzeugt bei Kollisionsgefahr ein Warnsignal für den Fahrer.

Ein Verfahren zur Warnung eines Fahrers eines Fahrzeugs vor möglichen Kollisionen mit Objekten bei einer Kurvenfahrt ist Gegenstand der Druckschrift EP 1 533 776 A2. Hierbei werden sich neben dem Fahrzeug befindende Objekte erfasst und Warnsignale ausgegeben, wenn eine Kollision droht. Hierzu wird die Schleppkurve der Hinterachse des Fahrzeugs ermittelt und überprüft, ob ein erfasstes Objekt auf der Schleppkurve liegt. Dadurch kann die Verkehrssicherheit erhöht werden.

Die DE 101 28 792 A1 beschreibt ein System eines Fahrzeugs, das dazu dient, eine Kollision des Fahrzeugs mit Hindernissen zu vermeiden. Dazu wird der benötigte Fahrraum für ein Manöver des Fahrzeugs und der vorhandene Fahrraum ermittelt und verglichen. Durch diesen Vergleich wird ermittelt, ob sich eine Kollision anbahnt und entsprechend eine Warnung zur Kollisionsvermeidung ausgegeben.

Die DE 44 38 662 A1 beschreibt ein System für Fahrzeuge, über das diese Fahrzeuge miteinander kommunizieren. Auf Basis von Navigationsdaten der Fahrzeuge wird bewertet, ob die Fahrzeuge eine Kurve gefahrlos durchfahren können. Ist dies nicht möglich, wird einem Fahrer eines Fahrzeugs eine Warnung mitgeteilt.

Die DE 102006013817 A1 beschreibt eine Einrichtung zum Überwachen eines Schwenkbereichs von Fahrzeugen. Die Einrichtung ermittelt, ob ein Fahrzeug bei einer Kurvenfahrt auf die angrenzende Fahrspur ausschwenkt. Ist dies der Fall, wird ein Warnhinweis an andere Fahrzeuge gegeben.

### Offenbarung der Erfindung

Vor diesem Hintergrund werden ein Verfahren, eine Vorrichtung und eine Anordnung mit den Merkmalen der unabhängigen Patentansprüche vorgestellt. Weitere Ausgestaltungen der Erfindung ergeben sich aus den abhängigen Patentansprüchen und der Beschreibung.

Mit der Erfindung kann u. a. eine Manövrierassistenz für lange und/oder überbreite Fahrzeuge bereitgestellt werden. Andere Verkehrsteilnehmer, üblicherweise Fahrzeuge, werden unter Einsatz einer Kommunikation zwischen Fahrzeugen (C2C- bzw. Car-to-Car-Communication) auf eine bestimmte Verkehrssituation vorausschauend hingewiesen und so vor dieser Verkehrssituation gewarnt. Da somit mindestens einem anderen, zweiten Fahrzeug bekannt ist, welche Fläche ein erstes Fahrzeug in nächster Zukunft befährt, kann auf eine ggf. gefährliche Verkehrssituation durch geeignete Reaktion vorab reagiert und somit bspw. eine Kollision zwischen Fahrzeugen vermieden werden. Mit der Erfindung kann u. a. ein Assistenzsystem, das die Fahrer typischerweise langer und/oder überbreiter Fahrzeuge beim Befahren in der Regel enger Kurven unterstützt, realisiert werden.

Das Verfahren ermöglicht bspw. eine Unterstützung des Fahrers eines langen und/oder überbreiten Fahrzeugs in schwierigen Situationen. Andere Verkehrsteilnehmer, die bereitwillig Hilfe geben, werden dazu bestärkt und bei Durchführung des Verfahrens dabei unterstützt, dies sinnvoll zu tun. Außerdem kann eine Optimierung des globalen Verkehrsflusses ermöglicht werden. Das kurze Warten weniger Verkehrsteilnehmer reduziert die Gesamtwartezeit. Somit können Versperrungssituationen und Begegnungsunfälle vermieden sowie Konfliktsituationen entschärft werden.

Bei einer Fahrzeug-Fahrzeug-Kommunikation (C2C) kann anderen, zweiten Fahrzeugen mitgeteilt und/oder angezeigt werden, an welchem Ort das erste, üblicherweise lange und/oder überbreite Fahrzeug eine Fläche einer bestimmten Abmessung zu einem Zeitpunkt benötigt, um bestimmte Manöver durchzuführen. Die anderen Verkehrsteilnehmer werden gebeten, diese Flächen freizuhalten.

Oft reicht die Schleppkurve bzw. Traktrix von typischerweise langen und/oder überbreiten Fahrzeugen in eine weitere Fahrspur, wie bspw. eine Gegenfahrspur hinein, was regelmäßig in engen Kurven der Fall ist. Die Erfindung schlägt hierzu u. a. ein Assistenzsystem vor, das solche Flächen aus der Fahrzeuggeometrie und z. B. aus Karteninformationen bestimmt. Die Schleppkurve kann die von dem ersten Fahrzeug in nächster Zukunft befahrene Fläche zumindest teilweise, in der Regel vollständig umfassen.

Die vom ersten Fahrzeug benötigte Fläche kann im Rahmen der Erfindung bspw. durch Berechnung bestimmt werden. Aus dieser Fläche kann weiterhin eine Konfliktfläche abgeleitet werden. Diese Konfliktfläche umfasst jenen Anteil der Fläche, der sich auf einer Fahrbahn außerhalb der Fahrbahn des ersten Fahrzeugs und/oder auf einer Fahrbahn des mindestens einen zweiten Fahrzeugs befindet.

Informationen darüber, zu welchem Zeitpunkt sich die bei der Weiterfahrt des ersten Fahrzeugs ggf. dynamisch verändernde Fläche befindet und welche Abmessungen sie aufweist, kann z. B. durch Car-to-Car bzw. C2C-Kommunikation anderen Fahrzeugen mitgeteilt werden. Die übermittelten Informationen können über Empfangsmodule von dem anderen, zweiten Fahrzeug empfangen und weiterverarbeitet werden. Über eine geeignete Mensch-Maschine-Schnittstelle (Human-Machine-Interface, HMI) kann einem Fahrer des mindestens einen zweiten Fahrzeugs optisch und/oder akustisch zumindest ein Hinweis auf die Fläche angezeigt werden, falls die Fläche auf seiner Fahrtroute liegt. Die Konfliktfläche kann dem Fahrer optisch angezeigt werden, zudem ist es bspw. möglich, den Fahrer über akustische Anweisungen zu bitten, an einer bestimmten Stelle anzuhalten, um die von dem ersten Fahrzeug zu befahrende Fläche freizulassen.

Die anderen zweiten Fahrzeuge können dann dazu aufgefordert werden, diese Fläche freizuhalten, um das lange und/oder überbreite Fahrzeug vorbeizulassen. Alternativ kann bei entsprechender Verkehrssituation das lange und/oder überbreite Fahrzeug aufgefordert werden, zu halten, bis die Fläche frei ist.

Die erfindungsgemäße Vorrichtung sowie die erfindungsgemäße Anordnung sind dazu ausgebildet, sämtliche Schritte des vorgestellten Verfahrens durchzuführen. Dabei können einzelne Schritte dieses Verfahrens auch von einzelnen Komponenten der Vorrichtung oder der Anordnung durchgeführt werden. Weiterhin können Funktionen der Vorrichtung oder der Anordnung oder Funktionen von einzelnen Komponenten der Vorrichtung oder der Anordnung als Schritte des Verfahrens umgesetzt werden. Außerdem ist es möglich, dass Schritte des Verfahrens als Funktionen wenigstens einer Komponente der Vorrichtung oder der Anordnung realisiert werden.

Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen, wie sie in den Ansprüchen definiert ist.

Kurze Beschreibung der Zeichnungen
Figur 1 zeigt in schematischer Darstellung eine Verkehrssituation zu einem ersten Zeitpunkt.
Figur 2 zeigt die Verkehrssituation aus Figur 1 zu einem zweiten Zeitpunkt.

### Ausführungsform der Erfindung

Die Erfindung ist anhand einer Ausführungsform in den Zeichnungen schematisch dargestellt und wird nachfolgend unter Bezugnahme auf die Zeichnungen ausführlich beschrieben.

Die Figuren werden zusammenhängend und übergreifend beschrieben, gleiche Bezugszeichen bezeichnen gleiche Komponenten.

Die Figuren 1 und 2 zeigen eine Verkehrssituation zu einem ersten Zeitpunkt (Figur 1) und einen zweiten Zeitpunkt (Figur 2) in schematischer Darstellung. Hierbei ist vorgesehen, dass auf einer Straße 2 entlang einer Kurve 4 ein erstes Fahrzeug 6, das als ein Lastkraftwagen ausgebildet ist, an dem ein Anhänger 8 angehängt ist, sich entlang einer ersten Fahrspur 10 bewegt. Ein zweites Fahrzeug 12, das sich auf einer zweiten, entgegengesetzten Fahrbahn 14 bewegt, ist ebenfalls in die beschriebene Verkehrssituation eingebunden.

In der vorliegenden Ausführungsform der Erfindung weist das erste Fahrzeug 6 eine erste Ausführungsform einer erfindungsgemäßen Vorrichtung 19 auf, die ein Bestimmungsmodul 16, das ggf. mit Sensoren zusammenwirkt, sowie ein Kommunikationsmodul 18 umfasst. Dabei ist das Bestimmungsmodul 16 dazu ausgebildet, unter Berücksichtigung von Parametern, die sich aufgrund der gegebenen Verkehrssituation ergeben, bereits zu dem ersten Zeitpunkt (Figur 1) zu bestimmen, welche Fläche 20 von dem ersten Fahrzeug 6 inklusive Anhänger 8 in nächster Zukunft, d. h. zum zweiten Zeitpunkt (Figur 2), benötigt wird. Als Parameter zur Bestimmung dieser Fläche 20 werden eine Länge und Breite des ersten Fahrzeugs 6, eine Breite der Straße 2, üblicherweise eine Breite mindestens einer der beiden Fahrbahnen 10, 14, sowie eine Neigung und/oder Krümmung der Kurve 4 verwendet.

Sobald Informationen über die Fläche 20 von dem Bestimmungsmodul 16 durch Berechnung bereitgestellt sind, werden diese ausgehend von dem Kommunikationsmodul 18 über eine Fahrzeug-Fahrzeug-Kommunikation 24 (C2C) dem zweiten Fahrzeug 12 bereitgestellt. Dabei wird das zweite Fahrzeug 12 üblicherweise darüber informiert, zu welchem Zeitpunkt sich die Fläche 20 an welcher Position der Straße 2 befindet. Weiterhin kann aus der Fläche 20 auch eine sog. Konfliktfläche abgeleitet werden, wobei die Konfliktfläche jener Anteil der bestimmten Fläche 20 ist, der sich außerhalb der Fahrbahn 10 des ersten Fahrzeugs 6 und/oder auf der Fahrbahn 14 des zweiten Fahrzeugs 12 befindet. Somit wird u. a. ermittelt, wo die Fläche 20 die zweite Fahrbahn 14, auf der sich das zweite Fahrzeug 12 befindet, überschneidet.

In der beschriebenen Ausführungsform der Erfindung ist weiterhin vorgesehen, dass das zweite Fahrzeug 12 ein Kommunikationsmodul 26 aufweist, das dazu ausgebildet ist, die über die Fahrzeug-Fahrzeug-Kommunikation 24 in dem ersten Fahrzeug 6 bereitgestellten Informationen über die Fläche 20 zu empfangen. Diese empfangenen Informationen werden von einem in dem zweiten Fahrzeug 12 ebenfalls angeordneten Verarbeitungsmodul 28 verarbeitet, wobei aus den Informationen über die Fläche 20 die für das zweite Fahrzeug 12 relevante Konfliktfläche bestimmt werden kann. Das Fahrzeug-Fahrzeug-Kommunikationsmodul 24, das Verarbeitungsmodul 28 und die erste Ausführungsform der erfindungsgemäßen Vorrichtung 19 bilden eine erste Ausführungsform einer erfindungsgemäßen Anordnung 29.

Es ist vorgesehen, dass die Informationen über die Fläche 20 bereits zu dem ersten Zeitpunkt bestimmt und an das zweite Fahrzeug 12 weitergeleitet werden. Unter Berücksichtigung der empfangenen Informationen hält das zweite Fahrzeug 12 zu dem zweiten Zeitpunkt, in dem das erste Fahrzeug 6 die bestimmte Fläche 20 befährt, noch vor der Kurve 4 an. Dies wird bspw. dadurch ermöglicht, dass das Verarbeitungsmodul 28 den Fahrer des zweiten Fahrzeugs 12 auf die bevorstehende Verkehrssituation hinweist, so dass der Fahrer das zweite Fahrzeug 12 anhält. Ein Anhalten des zweiten Fahrzeugs 12 kann auch durch das Verarbeitungsmodul 28 kontrolliert erfolgen, wobei das Verarbeitungsmodul 28 eine Funktion von Lenkung und/oder Bremse des zweiten Fahrzeugs 12 automatisch beeinflusst.

## Patentansprüche

1. Verfahren zum Hinweisen auf eine Verkehrssituation, bei dem für ein erstes Fahrzeug (6) bestimmt wird, welche Fläche (20) von diesem ersten Fahrzeug (6) zur Durchführung eines Manövers benötigt wird, und bei dem mindestens ein zweites Fahrzeug (12) unter Durchführung einer Fahrzeug-Fahrzeug-Kommunikation (24) von dem ersten Fahrzeug (6) über die benötigte Fläche (20) informiert wird.

2. Verfahren nach Anspruch 1, bei dem Abmessungen der Fläche (20) berechnet werden, und bei dem bestimmt wird, zu welchem Zeitpunkt die Fläche (20) in Abhängigkeit einer Weiterfahrt des ersten Fahrzeugs (6) auf einem Bereich einer Fahrbahn (10, 14) angeordnet sein wird, und wobei derartige Parameter zu der Fläche (20) an das mindestens eine zweite Fahrzeug (12) übermittelt werden.

3. Verfahren nach Anspruch 1 oder 2, das bei einer Fahrt des ersten Fahrzeugs (6) durch eine Kurve (4) durchgeführt wird.

4. Verfahren nach einem der voranstehenden Ansprüche, bei dem eine Konfliktfläche bestimmt wird, wobei die Konfliktfläche zumindest jenem Anteil der Fläche (20) entspricht, der sich auf einer Fahrbahn (10, 14) des mindestens einen zweiten Fahrzeugs (12) befindet.

5. Verfahren nach einem der voranstehenden Ansprüche, bei dem ein Fahrer des mindestens einen zweiten Fahrzeugs (12) darum gebeten wird, die von dem ersten Fahrzeug (6) benötigte Fläche (20) freizuhalten.

6. Verfahren nach einem der voranstehenden Ansprüche, das für ein erstes Fahrzeug (6) durchgeführt wird, das eine Länge und/oder Breite aufweist, die größer als eine durchschnittliche Länge und/oder Breite eines Pkws ist.

7. Verfahren nach einem der voranstehenden Ansprüche, das für ein erstes Fahrzeug (6) durchgeführt wird, an das mindestens ein Anhänger (8) angehängt ist.

8. Vorrichtung zum Hinweisen auf eine Verkehrssituation, die zumindest ein in einem ersten Fahrzeug (6) anordenbares Bestimmungsmodul (12) aufweist, das dazu ausgebildet ist, für das erste Fahrzeug (6) zu bestimmen, welche Fläche (20) von diesem ersten Fahrzeug (6) zur Durchführung eines Manövers benötigt wird, und zumindest die ein in dem ersten Fahrzeug (6) anordenbares Kommunikationsmodul (18) aufweist, das dazu ausgebildet ist, mindestens ein zweites Fahrzeug (12) unter Durchführung einer Fahrzeug-Fahrzeug-Kommunikation (24) über die von dem ersten Fahrzeug (6) benötigte Fläche (20) zu informieren.

9. Anordnung zur Durchführung eines Verfahrens nach einem der Ansprüche 1 bis 7, die mindestens eine Vorrichtung (19) nach Anspruch 8 sowie zumindest ein in mindestens einem zweiten Fahrzeug (8) anordenbares Kommunikationsmodul (24) und zumindest ein in dem mindestens einen zweiten Fahrzeug (8) anordenbares Verarbeitungsmodul (29) umfasst, wobei das zumindest eine Kommunikationsmodul (26) dazu ausgebildet ist, Informationen, die über die Fläche (20) bereitgestellt werden, zu empfangen und wobei das zumindest eine Verarbeitungsmodul (26) dazu ausgebildet ist, auf die Information zu reagieren und/oder einen Fahrer des mindestens einen zweiten Fahrzeugs (8) auf die Verkehrssituation hinzuweisen.

## Claims

1. Method for providing information about a traffic situation, in which for a first vehicle (6) it is determined what area (20) is required by this first vehicle (6) to carry out a manoeuvre, and in which at least one second vehicle (12) is informed about the required area (20) by the first vehicle (6) by carrying out a vehicle-to-vehicle communication (24).

2. Method according to Claim 1, in which dimensions of the area (20) are calculated, and in which it is determined at what time the area (20) will be arranged on a part of a carriageway (10, 14) depending on the first vehicle (6) continuing to travel, and wherein parameters of this type relating to the area (20) are transferred to the at least one second vehicle (12).

3. Method according to Claim 1 or 2, which is carried out when the first vehicle (6) is travelling through a bend (4).

4. Method according to one of the preceding claims, in which a conflict area is determined, wherein the conflict area corresponds at least to that portion of the area (20) which is located on a carriageway (10, 14) of the at least one second vehicle (12).

5. Method according to one of the preceding claims, in which a driver of the at least one second vehicle (12) is requested to keep free the area (20) required by the first vehicle (6).

6. Method according to one of the preceding claims, which is carried out for a first vehicle (6) which has a length and/or width which is greater than an average length and/or width of a passenger car.

7. Method according to one of the preceding claims, which is carried out for a first vehicle (6) to which at least one trailer (8) is coupled.

8. Device for providing information about a traffic situation, which has at least one determining module (12) which can be arranged in a first vehicle (6) and which is designed to determine for the first vehicle (6) what area (20) is required by this first vehicle (6) to carry out a manoeuvre, and at least has a communication module (18) which can be arranged in the first vehicle (6) and which is designed to inform at least a second vehicle (12) about the area (20) required by the first vehicle (6) by carrying out a vehicle-to-vehicle communication (24).

9. Arrangement for carrying out a method according to one of Claims 1 to 7, which comprises at least one device (19) according to Claim 8 and at least one communication module (24) which can be arranged in at least one second vehicle (8), and at least one processing module (29) which can be arranged in the at least one second vehicle (8), wherein the at least one communication module (26) is designed to receive information which is made available about the area (20), and wherein the at least one processing module (26) is designed to react to the information and/or to inform a driver of the at least one second vehicle (8) about the traffic situation.

## Revendications

1. Procédé destiné à indiquer une situation de trafic, dans lequel on détermine pour un premier véhicule (6) quelle surface (20) est nécessaire en partant de ce premier véhicule (6) pour réaliser une manoeuvre et dans lequel au moins un deuxième véhicule (12) est informé dans le cadre d'une communication véhicule-véhicule (24) par le premier véhicule (6) de la surface (20) nécessaire.

2. Procédé selon la revendication 1, dans lequel les dimensions de la surface (20) sont calculées et dans lequel on détermine à quel instant la surface (20) se positionne sur une zone d'une voie de circulation (10, 14) en fonction de la poursuite de la course du premier véhicule (6) et ces paramètres concernant la surface (20) étant transmis à l'au moins un deuxième véhicule (12).

3. Procédé selon la revendication 1 ou 2, mis en oeuvre lorsque le premier véhicule (6) passe par un virage (4).

4. Procédé selon l'une quelconque des revendications précédentes, dans lequel une surface de conflit est déterminée, ladite surface de conflit correspondant à la partie au moins de la surface (20) se trouvant sur une voie de circulation (10, 14) de l'au moins un deuxième véhicule (12).

5. Procédé selon l'une quelconque des revendications précédentes, dans lequel un conducteur de l'au moins un deuxième véhicule (12) est prié de ne pas occuper la surface (20) nécessaire au premier véhicule (6).

6. Procédé selon l'une quelconque des revendications précédentes, mis en oeuvre pour un premier véhicule (6) présentant une longueur et/ou une largeur supérieure à la longueur et/ou la largeur moyenne d'un véhicule de tourisme.

7. Procédé selon l'une quelconque des revendications précédentes, mis en oeuvre pour un premier véhicule (6) auquel est accrochée au moins une remorque (8).

8. Dispositif destiné à indiquer une situation de trafic comportant un module de détermination (12) pouvant être disposé au moins dans un premier véhicule (6), réalisé pour déterminer pour le premier véhicule (6) quelle surface (20) occupée par ce premier véhicule (6) est nécessaire pour réaliser une manoeuvre et comportant au moins un module de communication (18) pouvant être disposé dans le premier véhicule (6) et réalisé pour informer au moins un deuxième véhicule (12) de la surface (20) nécessaire au premier véhicule (6) par le biais d'une communication véhicule-véhicule (24).

9. Agencement permettant de mettre en oeuvre un procédé selon l'une quelconque des revendications 1 à 7, ledit agencement comprenant au moins un dispositif (19) selon la revendication 8 ainsi qu'au moins un module de communication (24) pouvant être disposé dans au moins un deuxième véhicule (8) et au moins un module de traitement (29) pouvant être disposé dans l'au moins un deuxième véhicule (8), l'au moins un module de communication (26) étant réalisé pour recevoir les informations mise à disposition sur la surface (20) et l'au moins un module de traitement (26) étant réalisé pour réagir à l'information et/ou prévenir un conducteur de l'au moins un deuxième véhicule (8) de la situation de trafic.
